# EUROPÄISCHE PATENTSCHRIFT

(11) **EP 3 790 669 B1**
(45) Veröffentlichungstag und Bekanntmachung des Hinweises auf die Patenterteilung: **29.01.2025**
(21) Anmeldenummer: 19737660.1
(22) Anmeldetag: 01.07.2019
(51) Int. Cl.: B07B 1/12, D21D 5/16

(54) **SIEBVORRICHTUNG**
SIEVE DEVICE
DISPOSITIF DE TAMISAGE

(30) Priorität: 04.07.2018 DE 102018005307
(43) Veröffentlichungstag der Anmeldung: 17.03.2021
(73) Patentinhaber: Andritz Fiedler GmbH, 93057 Regensburg (DE)
(72) Erfinder: REINSTEIN, Michael, 93158 Teublitz (DE); LEHMANN, Jürgen, 93098 Mintraching (DE); MICKELAT, Thomas, 93149 Nittenau (DE)
(74) Vertreter: Puschmann Borchert Kaiser Klettner Patentanwälte Partnerschaft mbB
(86) Internationale Anmeldenummer: PCT/EP2019/000199
(87) Internationale Veröffentlichungsnummer: WO 2020/007499

(56) Entgegenhaltungen:
- WO-A1-2018/039719
- DE-A1- 102014 011 679
- DE-A1- 4 432 842
- US-A- 5 255 790

## Beschreibung

Die Erfindung befasst sich mit einer Siebvorrichtung, welche vorzugsweise in Form eines Siebkorbs ausgelegt ist, wobei die Siebvorrichtung zwischen profilierten Siebstäben gebildete Siebschlitze oder -spalten hat, und die Siebstäbe an ihrem Fußbereich in an die Fußbereichsgeometrie angepasste Aufnahmeausnehmungen von Tragelementen aufgenommen und an diesen dauerhaft befestigt sind.

Derartige Siebvorrichtungen werden auch als "Stabsiebvorrichtungen" bezeichnet. Diese Siebvorrichtungen können in ebener Gestalt als Siebplatten oder in gerundeter Form als Siebkörbe ausgestaltet sein.

Aus DE 10 2014 011 679 A1 sind profilierte Siebstäbe und Siebvorrichtungen bekannt, welche vorzugsweise in Form eines Siebkorbs ausgelegt sind. Diese Vorrichtungen haben speziell profilierte Siebstäbe, und zwar in dieser Weise, dass die jeweiligen Radien stromaufwärtig und stromabwärtig der schlitzerzeugenden Flanken im Kopfbereich des Siebstabs einen gemeinsamen Mittelpunkt haben. Die aus solchen Siebstäben hergestellte Siebvorrichtung ist zylindrisch und lässt sich in Segmente oder Bereiche in Achsrichtung gesehen unterteilen, wobei die Bereiche mit jeweils unterschiedlichen Profiltiefen stets eine im wesentlichen konstante Schlitzweite haben. Die Herstellung dieser speziell ausgestalteten Siebstäbe und deren Kopfbereich sind aufwändig, und daher besteht das Bedürfnis nach einer kostengünstigeren Herstellung von Siebeinrichtungen der gattungsgemäßen Art.

Aus DE 169 09 316 C2 sind ein Verfahren zur Herstellung einer Siebvorrichtung mit kontrollierten ungleichmäßigen Sortierschlitzen sowie Siebvorrichtungen und deren Verwendung bekannt. Hieraus ist die Einstellbarkeit der Profiltiefe bei einem zylindrischen Stabsiebkorb bekannt. Der Siebkorb hat veränderliche Schlitzweiten und/oder unterschiedliche Profiltiefen, wobei immer beide Kerngrößen sich variieren lassen. Aus diesen hieraus bekannten Profilstäben wird eine Siebvorrichtung, vorzugsweise in Form eines Siebkorbes mit zylindrischer Ausbildung erstellt.

Aus DE 44 32 842 A1 ist schließlich eine Sortiervorrichtung mit konischer Ausbildung bekannt, wobei die Schlitzweiten sich in Richtung des Strömungsweges von der Stoffeinlaufseite zur Rejektauslaßseite sich verändert, und zwar derart, dass die Schlitzweite in Richtung des Strömungswegs von der Stoffeinlaufseite zur Rejektauslaßseite kleiner wird.

Die US 5,255,790 A offenbart einen Siebkorb zum Sortieren/Klassieren, insbesondere von Fasersuspensionen, bestehend aus parallelen Stäben, zwischen denen schlitzförmige Siebspalte gebildet sind. Um eine unregelmäßige Sieboberfläche zu erzeugen, sind die zur Eintrittsseite der Fasersuspension gerichteten Stirnflächen der Stäbe geneigt, mit Rippen oder Wulsten versehen.

Eine gattungsgemäße, die Merkmale des Oberbegriffes des Patentanspruches 1 aufweisende Siebvorrichtung ist in der WO 2018/039719 A1 beschrieben.

Die Erfindung zielt daher darauf ab, eine Siebvorrichtung aus üblichen Siebstäben, welche beispielsweise ein Dreiecksprofil haben, bereitzustellen, bei dem die Sortiereffizient verbessert wird, eine geringe Verstopfungsneigung vorhanden ist, und sich höhere Durchsatzmengen dadurch erzielen lassen, so wie ein sich insgesamt ein sanfter Sortierprozess realisieren lässt.

Nach der Erfindung wird hierzu eine Siebvorrichtung in Form eines Siebkorbes, mit zwischen profilierten Siebstäben gebildeten Siebschlitzen oder -spalten bereitgestellt, bei der die Siebstäbe im Profil dreiecksförmig sind und an ihrem Fußbereich in an die Fußbereichsgeometrie angepassten Aufnahmeausnehmen von Tragelemente aufgenommen und an diesen dauerhaft befestigt sind. Die Siebvorrichtung ist in Durchströmrichtung ausgehend von einer Stoffeinlaufseite zur Rejektauslaßseite in wenigsten einen ersten Behandlungsbereich A und einen zweiten Behandlungsbereich B unterteilt, wobei der Durchmesser an der Stoffeinlaufseite größer als an der Rejektauslaßseite ist. Die Siebvorrichtung zeichnet sich dadurch aus, dass die Profilstäbe derart angeordnet sind, dass bei konstanter Schlitzweite zwischen benachbarten Profilstäben im ersten Behandlungsbereich A die Profilstäbe eine Profiltiefe t1 und im zweiten Behandlungsbereich B eine Profiltiefe t2 haben, wobei die Profiltiefe t1 im ersten Behandlungsbereich A kleiner als die Profiltiefe t2 im zweiten Behandlungsbereich B ist, wobei die Profiltiefe ausgehend von der Stoffeinlaufseite zur Reiektauslaßselte stufenförmig zunimmt.

Die Siebvorrichtung nach der Erfindung ist derart ausgelegt, dass man unterschiedliche Profiltiefen und/oder unterschiedliche Winkel an einer Tangente an der Siebvorrichtungsmantelfläche hat, aber im Wesentlichen eine konstant bleibende Schlitzweite vorhanden ist, so dass man in Durchlaufrichtung der Siebvorrichtung von der Stoffeinlaufseite zur Rejektauslaßseite Siebbehandlungen oder Sortierbehandlungen mit unterschiedlichen Durchführungsbedingungen realisieren kann. Hierdurch lassen sich höhere Durchsatzmengen realisieren und insbesondere erhält man eine verbesserte Sortiereffizienz.

Wenn bei der Erfindung der Siebstab im oberen Bereich des Siebkorbs flacher ist oder eine geringere Profiltiefe hat, erhält man kleinere Strömungswirbel, geringere Turbulenzen und es wird die Wahrscheinlichkeit geringer, dass Schmutzpartikel durch die Siebschlitze oder -spalten gepresst werden. Somit erhält man bei der erfindungsgemäßen Siebvorrichtung einen insgesamt effizienteren und sanften Sortierprozess.

Die Eindickung der Faserstoffsuspension nimmt in Richtung der Rejektauslaßseite ständig zu. Damit der Sortierprozess nicht zum Erliegen kommt auf Grund einer Verstopfungsgefahr, ist im Bereich in Richtung der Rejektauslaßseite eine größere Profiltiefe verwirklicht. Hierdurch können in diesem Bereich die Turbulenzen erhöht werden, Papierfasern in der Suspension besser fluidisiert werden, und die Verstopfungsneigung nimmt ab. Im Bereich zur Rejektauslaßseite erfolgt ferner auch eine Eindickung und Aufkonzentrierung der Schmutzfracht. Diese Schmutzfracht erhöht den Verschleiß, so dass durch die größere Profiltiefe in diesem Bereich sich das Stoffvolumen im Strom erhöht, sich hierdurch die Zeitstandfestigkeit verbessert und die Lebensdauer des Profils bzw. Siebkorbs sich erhöhen lässt.

Gemäß bevorzugten Ausführungsformen von Siebvorrichtungen können die Siebstäbe axial zur Siebkorbachse ausgerichtet sein, oder alternativ linear geneigt zur Siebachse ausgerichtet sein. Oder gemäß einer weiteren bevorzugten Ausführungsform können die Siebstäbe diskontinuierlich gekrümmt zur Siebkorbachse ausgerichtet sein. Die Ausrichtung der Siebstäbe wird nach Maßgabe und abgestimmt auf die Siebaufgaben und die Siebbehandlungen gewählt.

Insbesondere haben die Profilstäbe ein im wesentlichen dreieckförmiges Profil. Die Schlitzweite kann in einem Bereich von 0,05 mm bis 0,8 mm, vorzugsweise von 0,1 mm bis 0,4 mm liegen.

Die Profilstabbreite liegt vorzugsweise in einem Bereich von 2,0 mm bis 8 mm, und vorzugsweise zwischen 2,0 mm und 4,0 mm.

Nachstehend wir die Erfindung anhand von bevorzugten Ausgestaltungsformen unter Bezugnahme auf die beigefügte Zeichnung näher erläutert. In der Zeichnung zeigt:
- Fig. 1: eine schematische Ansicht eines Siebkorbs nach der Erfindung mit wenigstens zwei unterschiedlichen Siebbereichen zwischen Stoffeinlaufseite (Zulauf) und einer Rejektauslaßseite (Rejekt);
- Fig. 2: eine schematische Schnittansicht von einem Siebkorb nach Fig. 1 im Zusammenwirken mit einem mit Flügel besetzten Rotor;
- Fig 3: eine schematische Schnittansicht einer anderen Ausgestaltungsform einer Siebvorrichtung im Zusammenwirken mit einem ebenfalls konisch ausgestalteten Rotor;
- Fig. 4: eine schematische Ansicht eines Ausschnitts einer Siebvorrichtung, bei der die Siebstäbe axial zur Siebkorbachse ausgerichtet sind;
- Fig. 5: eine weitere bevorzugte Ausführungsform einer Ausführungsvariante einer Siebvorrichtung, bei der die Siebstäbe linear geneigt zur Siebkorbachse ausgerichtet sind; und
- Fig. 6: eine schematische Ausschnittsansicht einer Ausführungsvariante einer Siebvorrichtung, bei der die Siebstäbe diskontinuierlich gekrümmt zur Siebkorbachse ausgerichtet sind.

In den Figuren der Zeichnung sind gleiche oder ähnliche Teile mit denselben Bezugszeichen versehen.

In Fig. 1 ist ein Ausführungsbeispiel einer insgesamt mit 1 bezeichneten Siebvorrichtung gezeigt, die in Durchströmungsrichtung ausgehend von der Stoffeinlaufseite (Zulauf) zu der Rejektauslaßseite (Rejekt) an wenigstens zwei unterschiedliche Behandlungsbereiche A, B unterteilt ist. Mit Pfeilen ist der Zulauf auf der Stoffeinlaufseite 2 und der Rejekt an der Rejektauslaßseite 3 angedeutet. Die Gutstoffströmungsrichtung ist ebenfalls mit Pfeilen in Verbindung mit der Bezeichnung "Gutstoff" angedeutet.

Auf der rechten Seite von Fig. 1 ist in vergößerter Ausschnittsdarstellung neben den Behandlungsbereichen A, B die entsprechende Anordnung von Profilstäben 4 verdeutlicht.

Wie aus Fig. 1 insgesamt zu ersehen ist, sind die Profilstäbe 4 derart angeordnet, dass bei konstanter Schlitzweite w zwischen benachbarten Profilstäben 4 in Siebkorbachsrichtung die Profiltiefe t ausgehend von der Stoffeinlaufseite zur Rejektauslaßseite zunimmt, und der Durchmesser der Siebvorrichtung 1 an der Stoffeinlaufseite 2 größer als an der Rejektauslaßseite 3 ist. Die Siebvorrichtung 1 nach der Erfindung ist somit in vorbestimmter Weise konisch ausgelegt, und zwar derart, dass der Durchmesser der Stoffeinlaufseite 2 größer als an der Rejektauslaßseite 3 ist.

Im Behandlungsbereich A sind drei nebeneinanderliegende Siebstäbe 4 verdeutlicht, die eine Profilbreite Br, einen Abstand vom Profilstab 4 zu Profilstab 4 von P1, eine Profilstabkopfbreite b1 und eine Profiltiefe t1 haben, wobei zwischen benachbarten profilierten Siebstäben 4, 4 Siebschlitze oder - spalten gebildet werden, welche eine Schlitzweise w haben.

Die Siebstäbe 4' im Behandlungsbereich B haben eine Profilkopfbreite B, einen Abstand von Profilstab 4' zu Profilstab 4' von P2, eine Profilstabkopfbreite b2, wobei die Profiltiefe mit t2 angegeben ist.

Wie sich aus dieser Darstellung ersehen lässt, sind beim bevorzugten Beispiel im Behandlungsbereich A die Siebstäbe 4 mit einer Profiltiefe t1 angeordnet, und die Profilstäbe 4' im Behandlungsbereich B mit einer Profiltiefe t2 angeordnet. In beiden Behandlungsbereichen A, B ist jeweils die Schlitzweite w konstant. Die Profiltiefe t1 im Behandlungsbereich A ist kleiner als die Profiltiefe t2 im Behandlungsbereich B, oder anders ausgedrückt, die Profiltiefe t nimmt von Behandlungsbereich A, dort mit t1 bezeichnet, zum Behandlungsbereich B auf t2 zu. Ferner ist der Durchmesser der Siebvorrichtung 1 an der Stoffeinlaufseite (Zulauf) 2 größer als an der Rejektauslaßseite 3 (Rejekt).

Fig. 2 verdeutlicht schematisch eine Siebvorrichtung 1 nach Figur 1 in Verbindung mit einem innenlaufenden Rotor 6, welcher mit Flügel 7 besetzt ist. Da die erfindungsgemäße Siebvorrichtung 1 konisch ausgebildet ist, wird in Fig. 2 der Spalt zwischen den Flügeln 7 und der Innenwand der Siebvorrichtung 1 ausgehend von der Stoffeinlaufseite 2 in Richtung der Rejektauslaßseite 3 kleiner. Hierdurch lässt sich die Sortiereffizienz wesentlich steigern.

In Fig. 3 ist eine alternative Ausgestaltungsform gezeigt, bei der die Siebvorrichtung 1 mit einem innenlaufenden Rotor 6' zusammenarbeitet, welcher ebenfalls mit Flügeln 7' besetzt ist. Zwar ist hier die Ausgestaltung derart getroffen, dass der Rotor 6' ebenfalls wie die Siebvorrichtung 1 konisch ausgebildet ist, derart, dass ausgehend von der Stoffeinlaufseite 2 in Richtung der Rejektauslaßseite 3 der Durchmesser des Rotors 6' kleiner wird. Somit folgen die Flügel 7' ebenfalls der konischen Ausgestaltung der Siebvorrichtung 1. Der Spalt zwischen den Flügeln 7' des Rotors 6' und der Innenwand der konisch ausgestalteten Siebvorrichtung 1 bleibt daher im Wesentlichen ausgehend von der Stoffeinlaufseite 2 zur Rejektauslaßseite 3 etwa konstant.

Nach Fig. 4 sind die Profilstäbe 4, 4' axial zur Siebkorbachse 4 als bevorzugte Ausführungsform der Siebvorrichtung 1 ausgerichtet.

In Fig. 5 sind die als Siebstäbe dienende Profilstäbe 4, 4' linear geneigt unter einem Winkel α zur Siebkorbachse als bevorzugte Ausführungsform der Siebvorrichtung 1 ausgerichtet.

Wie aus Fig. 6 schließlich zu ersehen ist, sind die Profilstäbe 4, 4' diskontinuierlich gekrümmt zur Siebkorbachse als bevorzugte Ausführungsform der Siebvorrichtung 1 ausgerichtet.

Insbesondere ist es bei der Erfindung wesentlich, dass die Profilstäbe 4, 4' derart unter Zuordnung zum entsprechenden Behandlungsbereich angeordnet sind, dass bei konstanten Schlitzweiten w zwischen benachbarten Profilstäben 4, 4' in Siebkorbachsrichtung die Profiltiefe t1, t2 ausgehend von der Stoffeinlaufseite 2 zur Rejektauslaßseite 3 zunimmt, und der Durchmesser der Siebvorrichtung 1 an der Stoffeinlaufseite 2 größer als an der Rejektauslaßseite 7 ist, so dass man eine konische Ausgestaltung der Siebvorrichtung 1 nach der Erfindung erhält. Hierdurch lässt sich die Siebvorrichtung 1 in Durchströmungsrichtung an die jeweiligen Erfordernisse, Gegebenheiten und Behandlungsbedingungen anpassen und in gezielter Weise hierauf abstimmen.

### Bezugszeichenliste

- 1: Siebvorrichtung insgesamt
- 2: Stoffeinlaufseite (Zulauf)
- 3: Rejektauslaßseite (Rejekt)
- 4: Profilstäbe 4, 4'
- 6: Rotor 6'
- 7: Flügel

- A: Behandlungsbereich in Fig. 1 oben
- B: Behandlungsbereich in Fig. 1 unten

- w: Schlitzweite
- t: Profiltiefe
- Br: Profilkopfbreite
- P₁ - P₂: Abstand von Profilstab 4, 4' zu Profilstab 4, 4'
- b₁, b₂: Profilstabkopfbreite

## Patentansprüche

1. Siebvorrichtung (1) in Form eines Siebkorbs, mit zwischen Siebstäben (4, 4') gebildeten Siebschlitzen oder -spalten, wobei die Siebstäbe (4, 4') im Profil dreiecksförmig sind und an ihrem Fußbereich in an die Fußbereichsgeometrie angepassten Aufnahmeausnehmungen von Tragelementen aufgenommen und an diesen dauerhaft befestigt sind, wobei die Siebvorrichtung (1) in Durchströmrichtung ausgehend von einer Stoffeinlaufseite (2) zur Rejektauslaßseite (3) in wenigsten einen ersten Behandlungsbereich (A) und einen zweiten Behandlungsbereich (B) unterteilt ist, und der Durchmesser der Siebvorrichtung (1) an der Stoffeinlaufseite (2) größer als an der Rejektauslaßseite (3) ist, **dadurch gekennzeichnet, dass** die Profilstäbe (4, 4') derart angeordnet sind, dass bei konstanter Schlitzweite (w) zwischen benachbarten Siebstäben (4, 4') im ersten Behandlungsbereich (A) die Profilstäbe (4) eine Profiltiefe (t1) und im zweiten Behandlungsbereich (B) eine Profiltiefe (t2) haben, wobei die Profiltiefe (t1) im ersten Behandlungsbereich (A) kleiner als die Profiltiefe (t2) im zweiten Behandlungsbereich (B) ist, wobei die Profiltiefe (t1, t2) ausgehend von der Stoffeinlaufseite (2) zur Rejektauslaßseite (3) stufenförmig zunimmt.

2. Siebvorrichtung (1) nach Anspruch 1, **dadurch gekennzeichnet, dass** die Siebstäbe (4, 4') axial zur Siebkorbachse ausgerichtet sind.

3. Siebvorrichtung (1) nach einem Anspruch 1, **dadurch gekennzeichnet, dass** die Siebstäbe (4, 4') linear geneigt zur Siebkorbachse ausgebildet sind.

4. Siebvorrichtung (1) nach Anspruch 1, **dadurch gekennzeichnet, dass** die Siebstäbe (4, 4') diskontinuierlich gekrümmt zur Siebkorbachse ausgerichtet sind.

5. Siebvorrichtung (1) nach einem der vorangehenden Ansprüche, **dadurch gekennzeichnet, dass** die Schlitzweite (w) in einem Bereich von 0,05 mm bis 0,8 mm, vorzugsweise 0,1 bis 0,4 mm liegt.

6. Siebvorrichtung (1) nach einem der vorangehenden Ansprüche, **dadurch gekennzeichnet, dass** die Profilstabbreite (b1, b2) in einem Bereich von 2,0 mm bis 8 mm, vorzugsweise 2,0 mm bis 4,0 mm liegt.

## Claims

1. Screening device (1) in the form of a screen basket, with screen slots or screen gaps formed between screen bars (4, 4'), which screen bars (4, 4') are triangular in profile and their base area is accommodated in receiving recesses of support elements adapted to the geometry of the base area and is permanently attached to these, wherein, in the direction of flow from a fabric inlet side (2) to the reject outlet side (3), the screening device (1) is divided into at least a first treatment area (A) and a second treatment area (B), and the diameter of the screening device (1) is larger on the fabric inlet side (2) than on the reject outlet side (3), **characterized in that** the profiled bars (4, 4') are arranged in such a way that, with a constant slot width (w) between adjacent screen bars (4, 4'), the bars (4, 4') have a profile depth (t1) in the first treatment area (A) and a profile depth (t2) in the second treatment area (B), wherein the profile depth (t1) in the first treatment area (A) is smaller than the profile depth (t2) in the second treatment area (B), with the profile depth (t1, t2) increasing in steps starting from the fabric inlet side (2) to the reject outlet side (3).

2. Screening device (1) according to claim 1, **characterized in that** the screen bars (4, 4') are aligned axially in relation to the screen basket axis.

3. Screening device (1) according to claim 1, **characterized in that** the screen bars (4, 4') are designed to be linearly inclined with respect to the screen basket axis.

4. Screening device (1) according to claim 1, **characterized in that** the screen bars (4, 4') are aligned in a discontinuously curved manner with respect to the screen basket axis.

5. Screening device (1) according to any one of the preceding claims, **characterized in that** the slot width (w) is in a range of between 0.05 mm and 0.8 mm, preferably of between 0.1 and 0.4 mm.

6. Screening device (1) according to any one of the preceding claims, **characterized in that** the profiled bar width (b1, b2) is in a range of between 2.0 mm and 8.0 mm, preferably of between 2.0 mm and 4.0 mm.

## Revendications

1. Dispositif de tamisage (1) sous forme d'un panier de tamisage, comprenant des fentes ou interstices de tamisage formées entre des barres de tamisage (4, 4'), dans lequel les barres de tamisage (4, 4') sont en forme de triangle dans le profil et sont reçues sur leur zone de pied dans des évidements de réception d'éléments porteurs adaptés à la géométrie de zone de pied et fixées en permanence sur ceux-ci, dans lequel le dispositif de tamisage (1) est subdivisé dans la direction d'écoulement à partir d'une face d'entrée de matière (2) vers la face de sortie de rejet (3) en au moins une première zone de traitement (A) et une deuxième zone de traitement (B), et le diamètre du dispositif de tamisage (1) sur la face d'entrée de matière (2) est plus grand que sur la face de sortie de rejet (3), **caractérisé en ce que** les barres profilées (4, 4') sont disposées de telle sorte que lorsque la largeur de fente (w) entre des barres de tamisage (4, 4') voisines dans la première zone de traitement (A) est constante, les barres profilées (4) possèdent une profondeur de profil (t1) et, dans la deuxième zone de traitement (B), une profondeur de profil (t2), dans lequel la profondeur de profil (t1) dans la première zone de traitement (A) est inférieure à la profondeur de profil (t2) dans la deuxième zone de traitement (B), dans lequel la profondeur de profil (t1, t2) augmente en gradins à partir de la face d'entrée de matière (2) vers la face de sortie de rejet (3).

2. Dispositif de tamisage (1) selon la revendication 1, **caractérisé en ce que** les barres de tamisage (4, 4') sont orientées axialement par rapport à l'axe de panier de tamisage.

3. Dispositif de tamisage (1) selon la revendication 1, **caractérisé en ce que** les barres de tamisage (4, 4') sont réalisées de manière inclinée linéairement par rapport à l'axe de panier de tamisage.

4. Dispositif de tamisage (1) selon la revendication 1, **caractérisé en ce que** les barres de tamisage (4, 4') sont orientées de manière courbée de façon discontinue par rapport à l'axe de panier de tamisage.

5. Dispositif de tamisage (1) selon l'une quelconque des revendications précédentes, **caractérisé en ce que** la largeur de fente (w) se situe dans une plage de 0,05 mm à 0,8 mm, de préférence 0,1 à 0,4 mm.

6. Dispositif de tamisage (1) selon l'une quelconque des revendications précédentes, **caractérisé en ce que** la largeur de barre profilée (b1, b2) se situe dans une plage de 2,0 mm à 8 mm, de préférence 2,0 mm à 4,0 mm.
